# EUROPÄISCHE PATENTSCHRIFT

(11) **EP 0 763 247 B1**
(45) Veröffentlichungstag und Bekanntmachung des Hinweises auf die Patenterteilung: **19.08.1998**
(21) Anmeldenummer: 95922456.9
(22) Anmeldetag: 16.05.1995
(51) Int. Cl.: H01H 13/10, H01H 5/04

(54) **SCHNAPPSCHALTER MIT GERADER BEWEGUNG DES SCHALTSTÜCKS SOWIE SCHALTERSYSTEM HIERZU**
SNAP-ACTION SWITCH IN WHICH THE SWITCH UNIT MOVES IN A STRAIGHT LINE AND AN ASSOCIATED SWITCH SYSTEM
INTERRUPTEUR A ACTION BRUSQUE, A DEPLACEMENT RECTILIGNE DU CONTACT ET SYSTEME D'INTERRUPTEUR ASSOCIE

(30) Priorität: 28.05.1994 DE 4418707
(43) Veröffentlichungstag der Anmeldung: 19.03.1997
(73) Patentinhaber: ITT Automotive Europe GmbH, 60488 Frankfurt am Main (DE)
(72) Erfinder: NEUBAUER, Walter, D-74348 Lauffen (DE)
(74) Vertreter: Portwich, Peter
(86) Internationale Anmeldenummer: EP9501859
(87) Internationale Veröffentlichungsnummer: WO9533271

(56) Entgegenhaltungen:
- DE-A- 3 942 925
- FR-A- 1 571 249
- US-A- 5 043 545

## Beschreibung

Schnappschalter sind regelmäßig mit einem bewegbaren, vorzugsweise schwenkbaren, Kontakthebel versehen, auf den über Federwirkung ein Schaltstück einwirkt. Das Schaltstück wird dabei meist durch einen in gerader Richtung verschiebbaren Stößel bewegt.

Um nun eine plötzliche Schaltwirkung zu erreichen, greift die Feder in Abhängigkeit von der Bewegung des Schaltstücks erst oberhalb und dann unterhalb der Längsachse des schwenkbaren Kontakthebels an. Hierdurch wird eine plötzliche Umkehr des auf den Kontakthebel wirkenden Drehmoments erreicht. Ein derartiger Schnappschalter ist beispielsweise in der DE-PS 29 28 214 beschrieben. Nachteilig bei dem dort beschriebenen Schnappschalter kann es sein, daß die Auflagekraft des Kontakthebels kurz vor dem Umschaltvorgang gegen Null geht, so daß der Schaltkontakt kurz vor dem Umschalten nicht mehr sicher aufliegt, was zu einer Erhöhung des Schalterwiderstandes kurz vor dem Umschalten sowie zu einem erhöhten Verschleiß durch Lichtbogenbildung und ähnlichem führen kann.

Es haben weiterhin Überlegungen stattgefunden, die Auflagekraft des Kontakthebels kurz vor dem Schaltvorgang zu erhöhen statt zu erniedrigen, so daß sich eine wachsende Auflagekraft des Kontaktes am Kontakthebel gegenüber dem Festkontakt bis zu dem Zeitpunkt ergibt, bei dem der Kontakthebel unter plötzlicher Richtungsänderung der vergleichsweise hohen Auflagekraft schlagartig umgeschaltet wird und dann mit hoher Kraft auf den gegenüberliegenden Kontakt aufsetzt. Die Auflagekraft läßt nach Beendigung der Stößelbewegung etwas nach. Ein ähnlicher Schalter ist beispielsweise in der DE-A-39 40 285 beschrieben. Bei diesem vorbekannten Schalter handelt es sich um einen Arbeitskontakt. Dieser Schalter läßt sich aber auch unter Beibehaltung der genannten Vorzüge als Ruhekontakt oder als Umschalter ausgestalten.

Nachteilig bei dem Schalter gemäß der DE-A-39 40 285 ist es allerdings, daß das Schaltstück (16) und der Kontakthebel (33) im wesentlichen in einer Ebene liegen, so daß das Gehäuse so lang gewählt sein muß, daß es die beiden hitereinanderliegenden Bauteile aufnehmen kann. Im übrigen muß bei diesem Schalter die Geradebewegung des Stößels (46) in eine Schwenkbewegung des Schaltstücks (16) umgesetzt werden.

Man ist daher in der DE-A-39 42 925 dazu übergegangen, das Schaltstück in dem Gehäuse auf einer im wesentlichen senkrecht zur Längsrichtung des Kontakthebels sich erstreckenden geraden Bahn zu führen. Nachteilig bei diesem bekannten Schalter ist allerdings, daß sein Gehäuse einstückig in den Tragkörper integriert ist, d.h. das Gehäuse des Schalters sowie der Tragkörper selbst einstückig aus Kunststoff gegossen sind. Bei der Verwendung mehrerer Schalter können die Schaltergehäuse mit den Bauelementen des Schalters daher nur in Richtung zum Tragkörper hin, also senkrecht zur Tragkörperebene, bestückt werden. Eine Bestückung parallel zur Bewegungsebene des Kontakthebels ist aber vergleichsweise aufwendig und kann mit Erfolg nur manuell durchgeführt werden. Dies kommt daher, daß in der Bewegungsebene des Kontakthebels zwangsläufig die einzelnen Bauelemente des Schalters sich hinterschneiden müssen, so daß die einzelnen Bauelemente in Einbaurichtung nur nacheinander in den Schalter eingefügt werden können. Im übrigen ist die durch die Seitenwände des Schalters begrenzte Einbaufläche vergleichsweise klein, so daß für den Einbau nur ein verhältnismäßig kleines Einbaufenster zur Verfügung steht.

Die Erfindung geht daher aus von einem Schalter, der sich aus dem Oberbegriff des Anspruchs 1 ergebenden Gattung (DE-A-39 42 925). Aufgabe der Erfindung ist es, die Bestückung des Schalters zu erleichtern und den Schalter derart auszugestalten, daß eine maschinelle Bestückung möglich ist.

Die Aufgabe wird durch die sich aus dem kennzeichnenden Teil des Anspruchs 1 ergebende Merkmalskombination gelöst. Die Erfindung besteht im Prinzip also darin, im Gegensatz zu dem aus der DE-A-39 42 925 vorbekannten Schalter diesen mit einem eigenen von dem Tragkörper, auf dem die Schalter sitzen, unabhängigen Gehäuse zu versehen und dieses derart asymmetrisch zu teilen, daß er von der Seite her bestückbar ist. Auf diese Weise kann jeder Schalter entsprechend der an ihn gestellten Anforderungen getrennt von der Seite her bestückt werden, wobei als Bestükkungsfläche die gesamte Seitenfläche des Schalters zur Verfügung steht. In dieser Richtung sind die Hinterschneidungen der einzelnen Schalterelemente auch vergleichsweise gering, so daß ggf. zwei Bauelemente vormontiert gemeinsam in das erste Gehäuseteil eingefügt werden können.

Dabei sind die Anschlußstücke zu einer oder zu beiden Seiten des Kontakthebels angeordnet, die zu Festkontakten führen, also seitlich versetzt zur Bewegungsebene des Kontakthebels liegend. Der Vorteil hierfür ist eine zusätzliche Platzersparnis, da das Gehäuse wegen der das Keilprofil seitlich führenden Führungsansätze ohnedies hinreichend breit dimensioniert sein muß, so daß in Höhe des Kontakthebels in der Breite des Gehäuses ohnedies genug Raum zur Verfügung steht.

Um die Bestückung des Schalters noch weiter zu vereinfachen, empfiehlt sich in Weiterbildung der Erfindung die Merkmalskombination nach Anspruch 2. Durch die Bildung der entsprechenden Kammern und Ausnehmungen wird erreicht, daß alle Bauelemente des Schalters in dem ersten Gehäuseteil nach der Bestückung hinreichend fixiert sind, so daß in einem zweiten Montagegang, ggf. an räumlich getrennter Stelle, das zweite Gehäuseteil aufgerastet und damit gleichzeitig auch die einzelnen Bauelemente endgültig arretiert werden können.

Einen besonders vorteilhaften Aufbau für die Anschlußstücke bekommt man durch die Anwendung der Merkmalskombinationen nach Anspruch 3. Durch die an die Innenfläche des Gehäuses angrenzende Anordnung der Anschlußstücke kann das Gehäuse zusätzlich als raumsparende Anlage- und Haltefläche verwendet werden.

Ein zusätzliche Vereinfachung des Schalterausbaues läßt sich durch die Merkmalskombination nach Anspruch 5 erreichen. Danach grenzt auch das das Lager für den schwenkbaren Kontakthebel bildende Anschlußstück an eine Gehäusewand an, und zwar an der dem Keilprofil abgewandten Seite des Kontakthebels. Zur Befestigung der Anschlußstücke an dem Gehäuse empfehlen sich die in Anspruch 6 dargestellten Maßnahmen. Danach kann das Anschlußstück in entsprechende zum zweiten Gehäuseteil hin offene Aufnehmungen bzw. Kammern eingefügt sein, wobei die Anschlußstücke gleichzeitig zur Verstärkung des aus Kunststoff bestehenden Gehäuses dienen können.

Um Platz zu gewinnen für außerhalb des Gehäuses liegende lösbare oder unlösbare Verbindungen, wie federnde Anschlußklemmen, aufgewickelte oder gelötete Drahtenden u.ä., empfiehlt sich in Weiterbildung der Erfindung die Merkmalskombination nach Anspruch 7. Hierdurch wird erreicht, daß zwar zum einen die Festkontakte einander gegenüberliegend oberhalb und unterhalb des Kontakthebels liegen, andererseits die Anschlüsse aber seitlich versetzt aus dem Gehäuse herausgeführt werden. Auf diese Weise läßt sich der Schalter auch dann maschinell bestücken, wenn er als Umschalter ausgebildet wird, bei dem die Kontakte auf einer Linie fluchten.

Eine weitere Verbesserung hinsichtlich der Anschlußstücke läßt sich durch die in Anspruch 8 angegebenen Maßnahmen erreichen, wobei die hier vorgeschlagenen Maßnahmen gleichzeitig zur Arretierung, aber auch zur Platzerspanis im Gehäuseinneren beitragen.

Eine zusätzliche Sicherung der Anschlußstücke läßt sich durch Maßnahmen nach Anspruch 9 erreichen.

Sollen mit dem Schalter vergleichsweise hohe Leistungen geschaltet werden, so empfiehlt sich in Weiterbildung der Erfindung die Merkmalskombination nach Anspruch 10. Das als Deckel für das erste Gehäuseteil wirkende zweite Gehäuseteil wird daher soweit wie möglich auf einen Rahmen reduziert, der die Aufgabe hat, im mit dem ersten Gehäuseteil verrasteten Zustand die in das Schalterinnere eingefügten Bauelemente zu sichern, wobei die vorzugsweise relativ große dritte Ausnehmung für eine hinreichende Belüftung des Schalterinnenraums sorgt. Zusätzlich kann versucht werden, den Schalter im Endzustand so zu montieren, daß das zweite Gehäuseteil mit der Belüftungsöffnung oberhalb des ersten Gehäuseteils liegt, so daß die Wärme gut nach oben abziehen kann.
Die beiden miteinander verrasteten, das Gehäuse bildenden Gehäuseteile können gemäß Anspruch 11 gleichzeitig noch eine Führungskulisse für das Schaltstück bilden, so daß auch das Schaltstück selbst von der offenen Seite des ersten Gehäuseteils her eingefügt werden kann.

Um auch auf der dem zweiten Gehäuseteil gegenüberliegenden Seite des ersten Gehäuseteils befindliche Baugruppen, wie beispielsweise Anschlußstücke sichern zu können, dient die Maßnahme nach Anspruch 12. Danach ragen vom zweiten Gehäuseteil abstehende Vorsprünge in Montagerichtung in das erste Gehäuseteil hinein, so daß die Bauteile nach ihrer Montage durch das erste Gehäuseteil in ihrer Montagelage gehalten werden.

Aufgrund der geringen räumlichen Abmessungen, der hohen Belastungsfähigkeit und der großen Anpassungsfähigkeit an unterschiedliche Schaltaufgaben, eignet sich der erfindungsgemäße Schalter hervorragend zu einer Zusammenfassung in Schaltsystemen. Es wird daher anstatt eines Aufbaues eines komplizierten, unterschiedliche Schaltaufgaben durchführenden Schalters eine Kombination mehrerer erfindungsgemäßer Schalter vorgeschlagen. Hierzu dient insbesondere die Merkmalskombination nach Anspruch 13, wobei die aneinander angrenzende Verbindung der einzelnen Schalter nicht nur zu einer Raumersparnis führt, sondern gleichzeitig auch noch zu einer Vergrößerung der durch das Schaltsystem aufnehmbaren Kräfte beiträgt. Im Prinzip läßt sich daher ein aufwendiger kombinierter Schalter, wie beispielsweise ein Lenkstockschalter, durch die Merkmalskombination nach Anspruch 14 darstellen, indem der Lenkstockschalter nur noch aus einem Trägerkörper besteht, der mit den geeigneten Ausführungen des vorliegenden erfindungsgemäßen Schalters zweckmäßig rastend bestückt ist.

Je nach dem, ob nun die Schaltwirkung eines Arbeits- und/oder Ruhekontaktes oder die Wirkung eines Umschaltkontaktes erreicht werden soll, empfiehlt sich eine abweichende Anordnung der einzelnen Schalter zueinander. Soll die Schaltwirkung beispielsweise durch eine in Längsrichtung der Schaltstücke erfolgende Bewegung eines großflächigen Betätigungselementes erfolgen, so können beispielsweise ganze Zeilen von symmetrisch zueinander angeordneten Schalterpaaren entsprechend Anspruch 15 zusammengefügt und betätigt werden. Bewegt sich das Betätigungselement senkrecht zur Bewegungsrichtung der Schaltstücke, so kann eine Zeile mehrerer gemäß Anspruch 25 zueinander angeordneter Schalter durch das Betätigungselement gleichzeitig angesteuert werden.

Ist das Betätigungselement selber keilförmig, so kann die Schaltbewegung auch quer zur Ebene der Schalter erfolgen. Dabei kann die Zeile zusätzlich durch symmetrische Schalterpaare gebildet sein. Dabei erfolgt allerdings die Betätigung der einzelnen Schalterpaare gemäß Anspruch 16 zeitlich nacheinander.

Sollen bei dem Schaltersystem die Schalter als Umschalter betätigt werden, so empfiehlt sich die Merkmalskombination nach Anspruch 17, um den notwendigen Raum für den Angriff der Klaue an dem Führungsansatz der einzelnen Schalter zu schaffen. Soweit das Betätigungselement zwei einander gegenüberliegende Führungsansätze zu ergreifen vermag, können die Schalter auch im Abstand zueinander entsprechend Anspruch 17 gegenüberliegend angeordnet sein. In diesem Falle ist auch eine Zeilenbildung möglich, bei der mehrere Schalterpaare nebeneinander angeordnet sind. Hierbei, wie auch bei den weiter oben beschriebenen Schaltersystemen, kann durch einen Abstand der nebeneinander angeordneten Schalter die Kühlwirkung des Systems verbessert werden, indem verhindert wird, daß nicht das erste Gehäuseteil eines Schalters die Öffnung in dem zweiten Gehäuseteil eines anderen Schalters zu stark abdeckt. Um den erfindungsgemäßen Schalter auch für Anwendungszwecke einsetzen zu können, bei dem die Kontaktierung der Schalteranschlüsse zu den ankommenden Leitungen besonders zuverlässig ist, wie beispielsweise in der Kfz-Technik, empfiehlt sich in Weiterbildung der Erfindung die Merkmalskombination nach Anspruch 18. Danach ist es nicht mehr notwendig, die Leitungsdrähte mit den Anschlußdrähten zu verschweißen oder zu verlöten, sondern durch eine im Prinzip an sich bekannte Kontakthülse, die auf den als Steckverbinder ausgeführten Schalteranschluß aufgesteckt wird, ist eine dauerhafte Kontaktierung zwischen ankommender Leitung und Schalteranschluß auch ohne Lötverbindung gewährleistet. Dabei kann entsprechend der Merkmalskombination nach Anspruch 19 die Sicherungshülse bzw. Kontakthülse aus Kunststoff gefertigt sein. Hierdurch läßt sich die notwendige Elastizität der Sicherungshülse bei niedrigen Herstellungskosten ohne weiteres erreichen.

Prinzipiell macht es zwar keinen Unterschied, ob man das Keilprofil dem Schaltstößel oder dem Schaltstück zuordnet. Konstruktiv erhebt sich aber eine erhebliche Vereinfachung, wenn man Schaltelement und Keilprofil gemäß der Merkmalskombination nach Anspruch 21 auf das Schaltstück und den Kontakthebel aufteilt. Da nämlich das Schaltstück ohnedies zur Aufnahme der Betätigungskräfte des Schalters hinreichend groß dimensioniert sein muß, läßt sich auch hier leichter ein Raum zur Aufnahme des unter Federkraft stehenden Schaltelements anordnen. Da das Schaltstück auch keine elektrischen Ströme zu übertragen braucht, kann es auch zur Gänze aus Kunststoff geformt sein, so daß hier eine komplexe Formgebung leicht erreicht werden kann.

Für den Aufbau des Schaltelements innerhalb des Schaltstücks hat sich die Merkmalskombination nach Anspruch 23 bewährt. Die Kraftwirkung der vorspannenden Spiralfeder des Schaltelements wird dabei über eine im wesentlichen in Längsrichtung des Kontakthebels verschiebbar angeordnete Schaltwalze aufgebracht, so daßdie Reibungskräfte stark herabgesetzt sind, die beim Entlangfahren des Schaltelementes auf dem Keilprofil entstehen. Gleichzeitig dienen die Führungsansätze dazu, das mit dem Keilprofil versehene Ende des Kontakthebels gegenüber dem Schaltstück zu zentrieren. Auch hier ergibt sich ein wesentlicher Vorteil der vorliegenden Erfindung, da das Schaltstück in Längsrichtung des Kontakthebels nur sehr kurz ist, so daß die seitlichen Führungsansätze erhebliche Seitenkräfte des Kontakthebels aufzunehmen vermögen.
Entgegen der DE-A-39 40 285 bewegt sich das Schaltstück (16) in der gleichen Richtung wie der Schaltstößel (46). Es muß daher verhindert werden, daß das Schaltstück aus dem Gehäuse herausfällt und darüber hinaus sichergestellt werden, daß das Schaltstück nur einen für den Umschaltvorgang geeigneten Weg zurücklegen kann. Hierzu dienen an dem Schaltstück angebrachte Anschläge. Bei der Wahl dieser Anschläge empfiehlt sich insbesondere die Merkmalskombination nach Anspruch 24, nach der die ohnedies notwendigen Führungsansätze gleichzeitig als Anschläge verwendet werden.

Will man den erfindungsgemäßen Schalter als Arbeitskontakt und/oder Ruhekontakt verwenden, so muß man dafür sorgen, daß das Schaltstück eine bestimmte Lage (Arbeitslage) nur so lang einnimmt, wie eine Kraft auf den Betätigungsstößel ausgeübt wird bzw. bei dem erfindungsgemäßen Schalter auf das Schaltstück selbst. Um das zu erreichen, empfiehlt sich in Weiterbildung der Erfindung die Merkmalskombination nach Anspruch 25. Es ist aber auch möglich, den erfindungsgemäßen Schalter als Umschalter auszugestalten, wobei die im Zusammenhang mit Anspruch 25 genannte Feder entfallen kann. In diesem Fall muß allerdings dafür gesorgt werden, daß für das Schaltstück zwei Anschläge vorgesehen sind, die die Bewegung des Schaltstücks in dessen Längsrichtung nach oben und unten begrenzen. Die zum Halten des Schaltstücks in einer der beiden Umschaltstellungen notwendige Kraft wird dann ausschließlich von der in dem Schaltstück selbst zur Umschaltung dienenden Vorspannfeder aufgebracht, die dementsprechend dimensioniert sein muß. Außerdem muß das Schaltstück von außen in zwei Richtungen antreibbar sein.

Die Bildung des Stößels geschieht bei dem erfindungsgemäßen Schalter bevorzugt gemäß der Merkmalskombination nach Anspruch 26. Der Betätigungsansatz übernimmt damit die Aufgabe des bekannten Schaltstößels (siehe DE-A-39 40 285). Eine Weiterbildung des Betätigungsansatzes des Schaltstücks, so daß dieses auch durch quer zur Längsrichtung des Schaltstücks verlaufende Kräfte betätigt werden kann, zeigt die Merkmalskombination nach Anspruch 7. Bei einer derartigen Merkmalskombination ist die zusätzliche Anwendung der Merkmale nach Anspruch 25 besonders empfehlenswert, da andernfalls eine gesonderte Kulisse vorgesehen sein muß, die das durch die Keilwirkung eingedrückte Schaltstück bei einer Rückwärtsbewegung des sich quer bewegenden Schaltstößels wieder herausfördert.

Will man die weiter oben schon erläuterte Umschaltsfunktion des erfindungsgemäßen Schalters erreichen, so empfiehlt sich insbesondere die Ausgestaltung nach Anspruch 28, da auf diese Weise die Lage des Schaltstößels an das Schaltstück selbst von der Bewegungsrichtung des Schaltstücks beim Betätigen des Schalters abweicht, wodurch sich Kräfte zum Antreiben des Schaltstücks in zwei Richtungen aufbringen lassen. Selbstverständlich ist es möglich, auch wenn beide fluchtend angeordnet sind, den Schaltstößel mit dem Schaltstück derart zu vereinen, daß das Schaltstück sowohl der Zug- als auch der Druckbewegung des Stößels folgt, beispielsweise durch Verrasten o.ä..

Eine besonders günstiger Anordnung des Betätigungsvorsprunges innerhalb des Gehäuses ergibt sich durch die Merkmalskombination nach Anspruch 29. Besonders vorteilhaft ist dabei, daß der die Kontur des Gehäuses nicht überragende Betätigungsvorsprung für Umschaltzwecke des Schalters wirkungslos bleibt und nicht stört, wenn mehrere Schalter im Bereich der zweiten Ausnehmung aneinander angrenzend angeordnet werden, wobei dann die Betätigung der Schalter etwa über die Schaltstücke direkt erfolgen kann.

Um eine vergrößerte Angriffsfläche des Stößels an dem Betätigungsvorsprung zu erhalten, empfiehlt sich in Weiterbildung der Erfindung die Merkmalskombination nach Anspruch 30. Hierbei ist sichergestellt, daß nicht Teile des Gehäuses der an dem Betätigungsvorsprung unter Umständen angreifenden Klaue im Wege stehen, so daß die Klaue sicher in ihren beiden Bewegungsrichtungen Kraft auf den Führungsansatz zu übertragen vermag.

Bei einer derartigen Konstruktion empfiehlt sich in Weiterbildung der Erfindung die Merkmalskombination nach Anspruch 22. Dabei kann der Führungsansatz gleichzeitig als Anschlag für die Bewegung des Schaltstücks Verwendung finden, wobei zusätzlich die beiden Finger auch einem auf das Schaltstück ausgeübten Drehmoment entgegenzuwirken vermögen, welches versucht, das Schaltstück aus der zweiten Ausnehmung herauszukippen.

Für eine vereinfachte Montage ist es somit nach der Erfindung günstig, wenn die Bauteile von einer gemeinsamen Richtung her zumindest teilweise gleichzeitig in das Schaltergehäuse eingefügt werden können. Es handelt sich bei dem ersten Gehäuseteil dabei um ein im wesentlichen geschlossenes und nach nur einer einzigen Seite hin offenes Gehäuseteil, in welches die einzelnen Bauelemente durch die offene Seite eingefügt werden können. Die einzelnen Teile sind dabei derart konstruiert, daß sie vorwiegend gleichzeitig und ansonsten unter Beachtung einer vorbestimmten Reihenfolge nacheinander durch eine im wesentlichen gleichgerichtete Bewegung in das erste Gehäuseteil sich maschinell einfügen lassen.

Ein Ausführungsbeispiel der Erfindung wird nachfolgend anhand der Zeichnung erläutert.

Darin zeigt
- Fig. 1: in geschnittener Darstellung zwei symmetrisch zueinander in einen Tragkörper zu einem Schaltersystem eingerastete Schalter,
- Fig. 2: in Draufsicht das Schaltersystem nach Fig. 1, bei dem das Gehäuse teilweise aufgeschnitten wurde,
- Fig. 3 - 5: ein drittes Anschlußstück in Vorderansicht, Seitenansicht und Draufsicht,
- Fig. 6 - 8: ein zweites Anschlußstück in der gleichen Sicht wie das erste Anschlußstück,
- Fig. 9: ein erstes Anschlußstück als Lager für den Kontakthebel,
- Fig. 10: ein modifizierter Schalter nach Fig. 1 mit einem Arbeitskontakt,
- Fig. 11: ein modifizierter Schalter nach Fig. 1 mit Arbeitskontakt und Ruhekontakt und
- Fig. 12: ein Schalter nach Fig. 10 und 11, der als Umschalter ausgestaltet wurde.

In Fig. 1 und 2 ist ein Gehäuse 1 gezeigt, welches aus einem ersten Gehäuseteil 2 und einem zweiten Gehäuseteil 3 besteht. Dabei nimmt das erste Gehäuseteil 2 in seinem Innenraum 4 die einzelnen zu dem Schalter gehörenden Bauelemente auf, während das zweite Gehäuseteil 3 als deckelförmige Seitenwand des Gehäuses 1 fungiert und auf das erste Gehäuseteil 2 aufrastbar ist. Das zweite Gehäuseteil 3 übernimmt gleichzeitig noch die räumliche Sicherung der einzelnen Bauelemente, und verhindert, daß diese sich nicht aus dem Innenraum des ersten Gehäuseteils heraus oder sonst in irgendeiner Richtung bewegen können, die für die Funktionsweise dieser Bauelemente unzweckmäßig ist.

In dem Schalter ist ein beweglicher Kontakthebel 5 vorgesehen, der in an sich bekannter Weise in einem Schneidlager 6 schwenkbar gelagert ist und einen beweglichen Kontakt 7 trägt. Am freien Ende des Kontakthebels 5 ist ein Keilprofil 8 angebracht. Das Kreilsprofil 8 besitzt zwei zueinander geneigte Stützflächen 9 und 10, die von einer Schaltwalze 11 beaufschlagt werden, auf welche wiederum eine spiralförmige Schaltfeder 12 einwirkt.

In der in Fig. 1 gezeigtern Lage wirkt die Schaltwalze 11 auf die Stützfläche 10 ein und übt ein im Uhrzeigersinn wirkendes Drehmoment auf den Kontakthebel 5 aus, so daß dessen beweglicher Kontakt 7 auf einen ortsfesten Kontakt 13 einwirkt. Dieser Zustand stellt den Ruhezustand des Schalters dar und der ortsfeste Kontakt 13 bildet damit einen Ruhekontakt des Schalters.

Die Schaltwalze 11 mit der sie beaufschlagenden Schaltfeder 12 ist in einem längsbeweglichen Schaltstück 14 gelagert, welches durch eine spiralförmige Rückholfeder 15 in seiner Ruhelage gehalten wird. Die beiden Enden der Schaltwalze 11 sind in zwei zueinander parallelen und einander gegenüberliegenden Führungsnuten 53 geführt, so daß sich die Walze unter Einwirkung der Feder 12 in Fig. 1 in horizontaler Richtung zu bewegen vermag.

Bewegt man nun in einer noch weiter unten näher zu beschreibenden Weise das Schaltstück 14 entgegen der Kraft der Feder 15 in dessen Längsrichtung auf einem graden Weg nach unten, so passiert schließlich die Schaltwalze den Scheitelpunkt 16 des Keilprofils 8, wobei in diesem Punkt die wirksame Kraft der Feder 12 am größten ist. Danach wirkt die Schaltwalze 11 auf die Stützfläche 9 ein und schwenkt den Kontakthebel 5 in Fig. 1 so weit nach oben, bis der bewegliche Kontakt 7 mit seiner in Fig. 1 oberen Hälfte mit einem zweiten Festkontakt 17. zur Anlage kommt, so daß der Festkontakt 17 als Arbeitskontakt wirkt. In dieser Lage verbleibt der Kontakthebel 5 so lange, wie das Schaltstück in der zuletzt geschilderten niedergedrückten Position bleibt.

Der bewegliche Kontakthebel stützt sich mit einem Schneidlager 6 gegen ein erstes Anschlußstück 18 ab, welches, wie die später noch zu beschreibenden Anschlußstücke, ebenfalls in eine Anschlußfahne 19 übergeht, die den elektrischen Anschluß für den beweglichen Kontakt 7 bildet. Einzelheiten zu dem Aufbau des ersten Anschlußstücks 18 mit seiner Anschlußfahne 19 zeigt Fig. 9. In der üblichen Weise stützt, wie in Fig. 2 angedeutet, ein-Ansatz 20 des Kontakthebels 5 in einer Öffnung 21 des Anschlußstücks 18 gegenüber seitlichen Verschiebungen ab.

Dementsprechend sind auch die Festkontakte 13 und 17 an zweiten und dritten Anschlußstücken 22,23 befestigt, die ebenfalls in Anschlußfahnen 24,25 münden, wobei die im Schnittbild Fig. 1 nicht zu sehende Anschlußfahne 25 durch Strichlinien angedeutet ist. Einzelheiten zu dem zweiten und dritten Anschlußstück sind aus den Figuren 6 bis 9 bzw. 3 bis 4 zu entnehmen. Aus diesen Figuren erkennt man, daß beispielsweise das Anschlußstück 22 entlang der tiefer liegenden Seitenwand 26 des ersten Gehäuseteils 2 geführt und dann zur Aufnahme des Festkontaktes 17 zum Betrachter hin abgeknickt ist. Das zweite Anschlußstück 22 liegt damit berührungsfrei hinter dem beweglichen Kontakthebel 5.

Umgekehrt ist, wie aus den Figuren 3 bis 5 ersichtlich, daß dritte Anschlußstück 23 vor der Schnittebene in Fig. 1 im Bereich der Innenfläche des zweiten Gehäuseteils 3 nach oben geführt und knickt dann vom Betrachter weg senkrecht zur Aufnahme des ortsfesten Ruhekontakts 13 ab. Dabei ist, wie weiter oben schon erwähnt, der überwiegende Teil des Anschlußstücks 23 nur gestrichelt gezeichnet.

Wie insbesondere aus Fig. 2 zu erkennen, sind in den beiden Gehäuseteilen 2 und 3 jeweils Ausnehmungen zur Aufnahme der Anschlußstücke 18,22,23 vorgesehen, wobei die Ausnehmungen jeweils dort angebracht sind, wo die Anschlußstücke entlang der Innenwände des Gehäuses 1 verlaufen. Diese Kammern bzw. Ausnehmungen sind regelmäßig zum Betrachter hin offen, so daß die Anschlußstücke senkrecht zur Zeichnungsebene der Fig. 1 in die vorgesehenen Kammern eingefügt werden können. Das Verfahren trägt sowohl zur Platzersparnis als auch zur Lagesicherung der Anschlußstücke bei. Die Sicherung der Lage der Anschlußstückewird noch dadurch verbessert, daß an das Kunststoffgehäuse angegossene Sicherungsstifte durch entsprechende Löcher in den Anschlußstücken 22,23 ragen und so zusätzlich gegen ein Herausfallen aus dem ersten Gehäuseteil 2 während der Montage sichern.

Zusätzlich trägt die verrastete Befestigung des zweiten Gehäuseteils 3 an dem ersten Gehäuseteil 2 nach der Montage der Bauelemente zu deren Lagesicherung bei. Hierzu besitzt das zweite Gehäuseteil 3 aus der Zeichnung nicht esichtliche Vorsprünge, die beispielsweise durch den vom ersten Gehäuseteil 2 umgrenzten Raum senkrecht zur Betrachterebene nach unten ragen und sich z.B an dem zweiten Anschlußstück 22 abstützen. Damit ist eine Bewegung dieses Anschlußstückes aus der Ebene von Fig. 1 zum Betrachter hin zusätzlich sicher verhindert. Entsprechendes gilt für eine Aufnahme 30 in dem als Deckel dienenden zweiten Gehäuseteil, mit welchem das in Fig. 1 zum Betrachter hin abgeknickte, den Festkontakt 17 tragende Ende des zweiten Anschlußstücks 22 gesichert wird. Um einen möglichst großen Abstand der Anschlußfahnen 19,24,25 zueinander zu haben und gleichzeitig die beiden Festkontakte gegenüber dem beweglichen Kontakt 7 in eine Ebene zu legen, besitzen die Anschlußstücke schräge bzw. versetzte Abschnitte 31 bzw. 32 (Fig. 6 und Fig. 3).

Aus der neuartigen Bewegungsart und Bewegungsrichtung des Schaltstücks 14 ergibt sich, wie weiter oben schon erläutert, eine besonders kurze Bauweise des Schalters in Längsrichtung des beweglichen Kontakthebels 5. Der Aufbau und die Anordnung des Schaltstücks 14 bietet aber noch eine ganze Reihe von weiteren Vorteilen. Zum einen läßt sich die Funktion des Betätigungsstößels 46 aus der DE-A-39 40 285 in einfacher Weise in das Schaltstück 14 integrieren. In Fig. 1 ist der Stößel durch eine aus dem Gehäuse 1 herausragende Verlängerung 33 gebildet, wobei diese noch eine Auflaufschräge 34 aufweist. Damit ist es möglich, den Stößel sowohl durch eine senkrecht von oben wirkende Kraft P1 als auch eine seitlich wirkende Kraft P2 zu betätigen. Verwendet man eine in der Richtung Pl wirkende Betätigungseinrichtung, so können auch mehrere entsprechend Fig. 1 aneinander angrenzend angeordnete Schalter gleichzeitig betätigt werden. Die Schalter sind räumlich derart klein gehalten, daß mehrerer dieser Schalter in entsprechend vorgesehenen Buchten eines Tragkörpers 35 eingerastet werden können. Dabei können, wie in Fig. 2 angedeutet, auch mehr als ein Schalterpaar gemäß Fig. 1 hintereinander geschaltet werden, so daß nicht nur, wie in Fig. 2, die Buchten 36 und 37, sondern auch die nur teilweise angedeuteten Buchten 38 und 39 oder weitere Buchten durch Schalter belegt sein können. Alle diese Schalter können mit Hilfe einer einzigen Betätigungsbewegung in Richtung P1 eines Betätigungselements geschaltet werden. Dabei können die Schalter entweder nur einen Arbeitskontakt (siehe auch Fig. 10), einen Arbeitskontakt und einen Ruhekontakt (siehe Fig. 11) aufweisen oder auch als Umschalter (siehe Fig. 12) ausgestaltet sein. Will man mehrere Schalter durch eine Bewegung eines Betätigungselementes in Richtung P2 schalten, so können beispielsweise nur die Buchten 36,38 und in dieser Richtung folgende Buchten oder die Buchten 37,39 und weitere Buchten in dieser Richtung durch Schalter belegt sein. Der Einbau der einzelnen Schalter in die Buchten des Tragkörpers 35 erfolgt, wie weiter oben schon erläutert, durch eine geeignete Rastverbindung, indem beispielsweise die Seitenwände der Bucht und/oder der Schalter mit federnden Rastnasen versehen sind.

Insbesondere, wenn man den erfindungsgemäßen Schalter als Umschalter (siehe Fig. 12) verwenden möchte, empfiehlt es sich in Weiterbildung der Erfindung einen anderen Angriffspunkt für die Betätigungskraft am Schaltstück 14 vorzusehen. Hierzu dient ein Führungsansatz 40, welcher in einer schlitzförmigen Ausnehmung des Gehäuses 1 geführt ist. Dieser Führungsansatz besitzt sowohl für eine nach oben gerichtete als auch für eine nach unten gerichtete Kraft Angriffsflächen 41,42, so daß das Schaltstück 14 entgegen der Kraft der Feder 12 nach oben bzw. nach unten bewegt werden kann und dort in Anlage des beweglichen Kontaktes 7 an einem der beiden Festkontakte 13,17 solange verbleibt, bis er wieder in die entgegengesetzte Richtung bewegt wird. Die Rückholfeder 15 ist für diesen Fall ohne Aufgabe und kann daher entfallen, wie dies in Fig. 12 auch dargestellt ist. Um Raum für den Angriff einer Kraft auf die Angriffsfläche 41 zu schaffen, geht der den Führungsansatz 40 führende Schlitz im Gehäuse 1 als erste Ausnehmung in die zweite Ausnehmung des Gehäuses 1 über, durch welche die Verlängerung 33 des Schaltstücks 14 nach außen ragt. Somit besitzt das Gehäuse im Bereich dieser beiden Ausnehmungen keine Kante, was einen freien Zugriff aus unterschiedlichen Richtungen auf das Schaltstück 14 ermöglicht. Um nun gleichwohl zu verhindern, daß das Schaltstück aus dem Gehäuse fallen oder aus dem Führungsschlitz kippen kann, dienen die Führungsansätze 43,44 (Fig. 1, Fig. 2) des Schaltstücks 14 gleichzeitig als Anschlag für das Schaltstück 14 im Gehäuse 1, um die Bewegung des Schaltstücks 14 aufgrund der Kraft der Feder 15 zu begrenzen. Zusätzlich können noch zwei Haltefinger 45,46 vorgesehen sein, welche die Bewegung des Schaltstücks 14 in Fig. 1 nach oben und in waagerechter Richtung entsprechend der Kraft P2 begrenzen.

Wie weiter oben schon erläutert, kann der erfindungsgemäße Schalter vorzüglich in ein Schaltersystem eingefügt werden, welches die unterschiedlichsten Schaltaufgaben übernehmen kann. Dabei lassen sich die in den Figuren 10 bis 12 aufgeführten unterschiedlichen Schaltervariationen in Kombination einsetzen. Ein wesentliches Aufgabengebiet des erfindungsgemäßen Schalters sind Steuerungsaufgaben in Fahrzeugen. Weiterhin ist es wegen der flexiblen Kombination der Schalter auch notwendig, daß die Anschlüsse des Schalters flexibel und gleichwohl zuverlässig arbeitend angeordnet werden können. Hierzu besitzen die Anschlußfahnen 19,24,25 elastische Federschenkel 47,48, die an ihrer Außenfläche einander gegenüberliegende und vorzugsweise kreissektorförmige Rastausnehmungen 49,55 aufweisen, auf welche Kontakthülsen 50 aufgerastet werden können. Diese Kontakthülsen besitzen in nicht dargestellter Weise unlösbare Verbindungen zu Anschlußdrähten oder ähnlichen Anschlußelementen.

In den Figuren 10 bis 12 ist noch angedeutet, daß das erste Anschlußstück 19 auch in die Ebene der restlichen Anschlußstücke gelegt werden kann. Außerdem ist es möglich, alle drei Anschlußstücke in eine gemeinsame Ebene zu legen. Die zuletzt genannten Figuren zeigen auch kreisförmige Öffnungen in dem Gehäuse, die zur Verrastung der Gehäuseteile dienen. Fig. 11 zeigt weiterhin die Möglichkeit, die Verlängerung 33 gemäß Fig. 1 durch einen schwenkbaren Schalthebel 51 zu ersetzen, der aufgrund der Kraft P1 um einen Drehpunkt 52 im Gehäuse drehbar ist und damit das Schaltstück 14 betätigt.

Der erfindungsgemäße Schalter ist vorzüglich zur Übertragung großer Leistungen geeignet. Die hierbei entstehende Wärme läßt sich vorteilhaft durch in das Gehäuse 1 eingebrachte Öffnungen ableiten. Eine besonders große Öffnung läßt sich zentral in das zweite Gehäuseteil 3 einbringen, während die Randbereiche des zweiten Gehäuseteils der Verrastung mit dem ersten Gehäuseteil sowie durch entsprechende senkrecht abstehende Vorsprünge zur Arretierung einiger zuvor in das erste Gehäuseteil 2 eingefügte Bauelemente dient.

Für die Aufnahme der Rückstellfeder 15 in dem Schaltstück kann dort ein konisch sich zum Boden hin verjüngender Ringraum vorgesehen sein. Die Abmessungen des Ringraums sind so bemessen, daß die Feder nach dem Einpressen in den Ringraum zwar am Boden aufliegt, gleichzeitig aber durch die Haftreibung aus dem Ringraum nicht herausfallen kann (siehe Fig. 10 bis 12). Eine derartige Konstruktion ist vorteilhaft für die Montage des Schaltstücks, da dieses somit komplett gelagert, transportiert und eingesetzt werden kann.

## Patentansprüche

1. Elektrischer Schalter, insbesondere für Kraftfahrzeuge, mit einem Gehäuse (1), mit einem zwischen zwei Endstellungen bewegbaren Kontakthebel (5), der im Gehäuse (1) schwenkbar gelagert ist und mit einem beweglich gelagerten Schaltstück (14) und mindestens einem Festkontakt (13,17), der starr im Gehäuse angeordnet ist und in einer Endstellung des Kontakthebels (5) von diesem beaufschlagt wird, wobei der Kontakthebel (5) bzw. das Schaltstück (14) ein Keilprofil (8) aufweist und das Schaltstück (14) bzw. der Kontakthebel (5) am Keilprofil (8) anliegendes Schaltelement (11,12) aufweist und wobei das Schaltstück (14) im Gehäuse (1) auf einer im wesentlichen senkrecht zur Längsrichtung des Kontakthebels (5) erstreckenden geraden Bahn geführt ist, dadurch **gekennzeichnet,** daß das Gehäuse (1) aus zwei miteinander verrastbaren Gehäuseteilen (2,3) gebildet ist, von denen das erste Gehäuseteil (2) die einzelnen Schalterbauteile aufnimmt und das zweite Gehäuseteil (3) im wesentlichen eine der beiden großen Seitenflächen des Gehäuses bildet und die Anschlußstücke der Kontakte (13,17,19) in seitlich versetzt zur Bewegungsebene des Kontakthebels (5) liegenden Ebenen als Anschlußfahnen (19,24,25) aus dem Gehäuse geführt sind.

2. Schalter nach Anspruch 1, dadurch **gekennzeichnet**, daß das zweite Gehäuseteil (3) derart mit nach dem ersten Gehäuseteil (2) hin offenen Kammern und Wandausnehmungen versehen ist, daß die Bauelemente des Schalters, wie das Schaltstück oder die Kontakte tragende Anschlußstücke, in Öffnungsrichtung der Kammern und Ausnehmungen einsetzbar sind.

3. Schalter nach den Ansprüchen 1 oder 2, dadurch **gekennzeichnet,** daß das Anschlußstück (22,23) oberhalb und/oder unterhalb des Kontakthebels (5) abgewinkelt ist und im wesentlichen an der Innenwand des Gehäuses (1) angrenzend geführt ist.

4. Schalter nach Anspruch 3, dadurch **gekennzeichnet,** daß das Abschlußstück (22,23) entlang der Seitenwand (23) des ersten Gehäuseteils (2) ist.

5. Schalter nach einem der vorangegangenen Ansprüche, dadurch **gekennzeichnet**, daß das ein Lager (6) für den Kontakthebel (5) bildende erste Anschlußstück (18) in einer senkrecht zur Bewegungsebene des Kontakthebels (5) liegenden Ebene sich erstreckt und in dieser Ebene aus dem Gehäuse geführt ist.

6. Schalter nach einem der Ansprüche 3 bis 5, dadurch **gekennzeichnet**, daß das Anschlußstück (18,22,23) über eine formschlüssige oder reibschlüssige Verbindung mit der oder den Gehäusewänden verbunden ist.

7. Schalter nach einem der vorangegangenen Ansprüche, dadurch **gekennzeichnet,** daß die zu oberhalb oder unterhalb des Kontakthebels liegenden Kontakten führenden Anschlußstücke in der Ebene der Anschlußfahnen (19,24,25) verlaufende Abschnitte ausweisen, die gegenüber der Längsrichtung der Anschlußfahnen (24,25) versetzt und/oder geneigt sind.

8. Schalter nach einem der vorangegangenen Ansprüche, dadurch **gekennzeichnet**, daß zur Arretierung der Anschlußstücke (18,22,23) in den Seitenwänden zum Gehäuseinneren hin offene Kammern vorgesehen sind, die das Ende und/oder Abschnitte der Anschlußstücke (18,22,23) aufnehmen und deren Bewegung formschlüssig begrenzen.

9. Schalter nach einem der vorangegangenen Ansprüche, dadurch **gekennzeichnet**, daß von den Gehäusewänden abstehende Fixierstifte (27,28,29) durch zugeordnete Löcher in den Anschlußstücken (18,22,23) ragen und diese ggf. mit zusätzlichen Hinterschneidungen versehen, sichern.

10. Schalter nach Anspruch 2, dadurch **gekennzeichnet,** daß das zweite Gehäuseteil (3) ggf. zusätzlich zu ersten und zweiten Ausnehmungen eine dritte Ausnehmung aufweist, wobei die die dritte Ausnehmung umgebende Umrandung mit Rastmitteln versehen ist, und mit Teilen ihrer Innenfläche die Lage der Anschlußstücke sichert.

11. Schalter nach einem der vorangegangenen Ansprüche, dadurch **gekennzeichnet**, daß das Gehäuse(1) eine Kulisse zur Führung des Schaltstücks (14) bildet.

12. Schalter nach einem der vorangegangenen Ansprüche, dadurch **gekennzeichnet**, daß das zweite Gehäuseteil (3) auf der dem zweiten Gehäuseteil (3) gegenüberliegenden Seite befindliche Anschlußstücke (22) und/oder Schaltelemente, vorzugsweise mittels durch das Gehäuseinnere durchragende Fixierstifte, sichert.

13. System von Schaltern, dadurch **gekennzeichnet**, daß mehrere der Schalter nach einem der vorangegangenen Ansprüche ggf. mit einander entsprechenden Seitenflächen ihrer Gehäuse (1) aneinander angrenzend auf einen Tragkörper (35) angeordnet sind.

14. System von Schaltern nach Anspruch 13, dadurch **gekennzeichnet,** daß der Tragkörper (35) mit Buchten (36 bis 39) versehen ist, in die die Schalter einrastbar sind.

15. System von Schaltern nach einem der Ansprüche 13 oder 14, dadurch **gekennzeichnet,** daß zwei mit der großen Seitenfläche des ersten Gehäuseteils aneinandergrenzende Schalter auf dem Tragkörper (35) angeordnet sind.

16. System von Schaltern nach Anspruch 15, dadurch **gekennzeichnet**, daß zwei Schaltergruppen einander gegenüberliegend auf dem Tragkörper (35) angeordnet sind.

17. System von Schaltern nach einem der Ansprüche 13 bis 16, dadurch **gekennzeichnet,** daß zwei zweite Ausnehmungen aufweisende Schalter im Abstand zueinander derart auf dem Tragkörper (35) angeordnet sind, daß die zweiten Ausnehmungen zueinander weisen.

18. Schalter nach einem der Ansprüche 1 bis 12, dadurch **gekennzeichnet,** daß die Anschlußfahnen der Schalterstücke mit Rastmitteln versehen sind, auf die Kontakthülsen (50) ausrastbar sind.

19. Schalter nach Anspruch 18, dadurch **gekennzeichnet**, daß auf die Anschlußstücke vorzugsweise aus Kunststoff bestehenden Sicherungshülsen zum Einpressen der Klemmschneideverbindung aufrastbar sind.

20. Schalter nach einem der Ansprüche 1 bis 12, dadurch **gekennzeichnet,** daß eine Rückholfeder (15) in dem Schaltstück (14) in einem konisch sich verengenden Ringraum haftend eingefügt ist.

21. Schalter nach einem der Ansprüche 1 bis 12, dadurch **gekennzeichnet,** daß der Kontakthebel (5) an seinem freien Ende das Keilprofil (8) und das Schaltstück (14) das Schaltelement (11,12) trägt.

22. Schalter nach Anspruch 10, dadurch **gekennzeichnet**, daß in dem Übergangsbereich der beiden Ausnehmungen zwei einander gegenüberliegende Finger (45,46) vorgesehen sind, die einen Anschlag für den Betätigungsvorsprung (40) bilden und/oder das Schaltstück (14) führen.

23. Schalter nach Anspruch 22, dadurch **gekennzeichnet,** daß zwei einander gegenüberliegende seitliche Führungsansätze (43,44), die sich in parallel zur Bewegungsebene des Kontakthebels (5) verlaufenden Ebenen erstrecken und das Keilprofil (8) seitlich umfassen, in zwei zueinander parallelen Führungsnuten (53) die Enden einer Schaltwalze (11) aufnehmen, die durch eine sich am Schaltstück (14) abstützende, vorzusgweise als Spiralfeder ausgestaltete Vorspannfeder (12) zu dem Keilprofil (8) hin gerichtet vorgespannt ist.

24. Schalter nach Anspruch 23, dadurch **gekennzeichnet,** daß zumindest einer der Führungsansätze (43,44) gleichzeitig einen Begrenzungsanschlag für die Bewegung des Schaltstücks (14) gegenüber dem Gehäuse (1) bildet.

25. Schalter nach einem der Ansprüche 23 und 24, dadurch **gekennzeichnet**, daß eine am Gehäuse abstützende, vorzusgweise als Spiralfeder ausgestaltete Rückholfeder (15) das Schaltstück (14) in seiner Ruhelage hält, in der die Führungsansätze (43,44) am Gehäuse (1) anliegen.

26. Schalter nach Anspruch 20, dadurch **gekennzeichnet**, daß ein Ende des Schaltstücks (14) vorzugsweise das der Rückholfeder abgewandte Ende in Form eines Betätigungsansatzes (33) aus einer ersten Öffnung des Gehäuses (1) ragt.

27. Schalter nach Anspruch 26, dadurch **gekennzeichnet**, daß der Betätigungsansatz (33) des Schaltstücks (14) mit einer zur Betätigungsebene des Schaltstücks geneigten Auflaufschräge (34) versehen ist, so daß das Schaltstück (14) sowohl durch ein sich in der Bewegungsebene des Schaltstücks (14) bewegendes als auch durch ein sich quer zu dieser Ebene bewegendes Betätigungselement betätigt werden kann.

28. Schalter nach einem der vorangegangenen Ansprüche, dadurch **gekennzeichnet,** daß das Schaltstück (14) auf der dem Schaltelement (11,12) abgewandten Seite des Schaltstücks (14) einen in eine zweite Ausnehmung des Gehäuses (1) ragenden Betätigungsvorsprung (40) aufweist, über den mittels einer von außen angreifenden Schaltklaue das Schaltstück in beiden Richtungen seiner Bewegungsbahn antreibbar ist.

29. Schalter nach Anspruch 28, dadurch **gekennzeichnet**, daß der Betätigungsvorsprung (40) mittels der Seitenwände der zweiten Ausnehmung geführt ist und die Kontur der äußeren Gehäusefläche nicht überragt.

30. Schalter nach Anspruch 28 oder 29, dadurch **gekennzeichnet**, daß die erste und die zweite Ausnehmung des Gehäuses (1) an zueinander senkrecht stehenden Flächen des Gehäuses (1) angeordnet sind und ineinander übergehen.

## Claims

1. Electric switch, in particular for motor vehicles, which includes a housing (1), a contact lever (5) movable between two end positions and mounted so as to pivot in the housing (1), and a movably seated switching member (14) and at least one fixed contact (13, 17), which is rigidly attached in the housing and is contacted by the contact lever (5) in one of its end positions, wherein the contact lever (5) and/or the switching member (14) bears a wedge profile (8) and the switching member (14) and/or the contact lever (5) features an elastically supported switch element (11, 12) resting against the wedge profile (8), and wherein the switching member (14) in the housing (1) is guided along a straight path extending essentially perpendicular to the longitudinal direction of the contact lever (5),
characterized in that the housing (1) is made up of two housing parts (2, 3) that can snap together, of which the first housing part (2) accommodates the individual switch components and the second housing part (3) forms essentially one of the two large side surfaces of the housing, and the connector elements of the contacts (13, 17, 19) in the capacity of terminal lugs (19, 24, 25) extend out of the housing in planes that are laterally offset relative to the motion plane of the contact lever (5).

2. Switch as claimed in Claim 1,
characterized in that the second housing part (3) is equipped with chambers and wall recesses open toward the first housing part (2) in such a manner that the components of the switch, such as the switching member or the connector elements with contacts, can be installed in the open direction of the chambers and recesses.

3. Switch as claimed in claims 1 or 2,
characterized in that the connector element (22, 23) is deflected above and/or below the contact lever (5) and is guided so as to be generally adjacent to the inside wall of the housing (1).

4. Switch as claimed in Claim 3,
characterized in that the connector element (22, 23) is guided along a side wall (26) of the first housing part (2).

5. Switch as claimed in any one of the preceding claims,
characterized in that the first connector element (18) forming a bearing (6) for the contact lever (5) extends in a plane located perpendicular to the plane of motion of the contact lever (5) and is guided in this plane out of the housing.

6. Switch as claimed in any one of Claims 3 to 5,
characterized in that the connector element (18, 22, 23) is connected by means of a form lock or frictional lock connection to the housing wall(s).

7. Switch as claimed in any one of the preceding claims,
characterized in that the connector elements leading to contacts located above or below the contact lever have sections running in the plane of the terminal lugs (19, 24, 25) which are offset and/or inclined relative to the longitudinal direction of the terminal lugs (24, 25).

8. Switch as claimed in any one of the preceding claims,
characterized in that to lock the connector elements (18, 22, 23), chambers which are open to the interior of the housing are provided in the side walls, the chambers accommodating the end and/or sections of the connector elements (18,22,23) and bounding their motion in a form-fit manner.

9. Switch as claimed in any one of the preceding claims,
characterized in that mounting pins (27, 28, 29) projecting from the housing walls extend through associated holes in the connector elements (18, 22, 23) and secure these elements, which may be provided with undercuts.

10. Switch as claimed in claim 2,
characterized in that the second housing part (3) may have a third recess in addition to the first and second recesses, wherein the edge surrounding the third recess is provided with catch elements and parts of their inner surface secure the position of the connector elements.

11. Switch as claimed in any one of the preceding claims,
characterized in that the housing (1) forms a bracket to guide the switching member (14).

12. Switch as claimed in any one of the preceding claims,
characterized in that the second housing part (3) secures connector elements (22) located on the side opposite the second housing part (3) and/or switching elements in place, preferably by means of mounting pins extending through the interior of the housing.

13. System of switches,
characterized in that several of the switches as claimed in any one of the preceding claims, possibly with mutually corresponding side surfaces of their housings (1) are located adjoining each other on a support element (35).

14. System of switches as claimed in Claim 13,
characterized in that the support element (35) is provided with bays (36 to 39) into which the switches will engage.

15. System of switches as claimed in any one of claims 13 or 14,
characterized in that two switches adjoining the large side surface of the first housing part are located on the support element (35).

16. System of switches according to Claim 15,
characterized in that two switch groups are arranged opposite each other on the support element (35).

17. System of switches as claimed in any one of claims 13 to 16,
characterized in that two switches having second recesses are arranged at a distance to each other on the support element (35) in such a manner that the second recesses are facing each other.

18. Switch as claimed in any one of claims 1 to 12,
characterized in that the terminal lugs of the switching members are provided with catch elements onto which the contact casings (50) will engage.

19. Switch as claimed in Claim 18,
characterized in that safety tubes consisting preferably of plastic can be snapped into place on the connector elements to press in the contact blade connection.

20. Switch as claimed in any one of claims 1 to 12,
characterized in that a restoring spring (15) is inserted in the switching member (14) in a conically tapered annular space.

21. Switch as claimed in any one of claims 1 to 12,
characterized in that the contact lever (5) bears on its free end the wedge profile (8), and the switching member (14) bears the switching element (11, 12).

22. Switch as claimed in claim 10,
characterized in that in the transition region of the two recesses, two opposing fingers (45, 46) are provided, which form a stop for the actuation protrusion (40) and/or guide the switching member (14).

23. Switch as claimed in Claim 22,
characterized in that two mutually opposing, lateral guide lugs (43, 44), which extend in planes running in parallel to the plane of motion of the contact lever (5) and laterally grasp the wedge profile (8), accommodate the ends of a switching roller (11) in two mutually parallel guide grooves (53), and the switch roller is tensioned against the wedge profile (8) by means of a tension spring (12) designed preferably as a spiral spring supported on the switching member (14).

24. Switch as claimed in Claim 23,
characterized in that at least one of the guide lugs (43, 44) simultaneously forms a limit stop for the movement of the switching member (14) in relation to the housing (1).

25. Switch as claimed in any one of claims 23 and 24,
characterized in that a restoring spring (15) supported on the housing, designed preferably as a spiral spring, holds the switching member (14) in its rest position, in which the guide lugs (43, 44) rest against the housing (1).

26. Switch as claimed in claim 20,
characterized in that one end of the switching member (14), preferably the end turned away from the restoring spring, projects in the form of an actuating lug (33) out of a first opening of the housing (1).

27. Switch as claimed in Claim 26,
characterized in that the actuating lug (33) of the switching member (14) is equipped with a ramp (34) inclined with respect to the actuating plane of the switching member so that the switching member (14) can be actuated both by an actuating element moving in the motion plane of the switching member (14) and also by an actuating element moving transversely to this plane.

28. Switch as claimed in any one of the preceding claims,
characterized in that the switching member (14) has an actuator protrusion (40) on the side of the switching member (14) turned away from the switching element (11, 12) and extending into a second recess of the housing (1), and the switching member can be driven in both directions of its movement path by means of a shifting claw acting from the outside.

29. Switch as claimed in Claim 28,
characterized in that the actuating protrusion (40) is guided by means of the side walls of the second recess and does not extend past the contour of the outer housing surface.

30. Switch as claimed in Claim 28 or 29,
characterized in that the first and the second recesses of the housing (1) are located on surfaces of the housing (1), standing perpendicular to each other, and pass into each other.

## Revendications

1. Interrupteur électrique, notamment pour véhicule automobile, comprenant un boîtier (1), un levier de contact (5), mobile entre deux positions extrêmes et monté basculant dans le boîtier (1), une pièce de commutation (14) montée mobile et au moins un contact fixe (13, 17) qui est fixe dans le boîtier et est soumis à l'action du levier de contact (5) dans une position extrême de celui-ci, le levier de contact (5) ou la pièce de commutation (14) comportant un élément profilé en coin (8) et respectivement la pièce de commutation (14) ou le levier de contact (5) comportant un élément de commutation (11, 12) en appui sur l'élément profilé en coin (8), la pièce de commutation (14) étant guidée dans le boîtier (1) suivant une trajectoire rectiligne orientée d'une manière pratiquement perpendiculaire à la direction longitudinale du levier de contact (5), caractérisé en ce que le boîtier (1) est formé de deux parties de boîtier (2, 3) pouvant être fixées par enclenchement l'une sur l'autre, la première partie de boîtier (2) servant à loger les différents éléments constitutifs d'interrupteur et la seconde partie de boîtier (3) formant pratiquement l'une des deux surfaces latérales de grande dimension du boîtier, les pièces de connexion des contacts (13, 17, 19) étant guidées, en formant des bornes plates (19, 24, 25) sortant du boîtier, dans des plans décalés latéralement par rapport au plan de déplacement du levier de contact (5).

2. Interrupteur suivant la revendication 1, caractérisé à ce que la seconde partie de boîtier (3) est pourvue de chambres et d'évidements de paroi s'ouvrant vers la première partie de boîtier (2), de façon telle que les éléments constitutifs de l'interrupteur, tels que la pièce de commutation ou les pièces de connexion portant des contacts, peuvent être insérés dans la direction d'ouverture des chambres et évidements.

3. Interrupteur suivant l'une des revendications 1 et 2, caractérisé en ce que la pièce de connexion (22, 23) est coudée au-dessus et/ou au-dessous du levier de contact (5) et est guidée d'une manière pratiquement adjacente à la paroi intérieure du boîtier (1).

4. Interrupteur suivant la revendication 3, caractérisé en ce que la pièce de connexion (22, 23) est guidée le long de la paroi latérale (26) de la première partie de boîtier (2).

5. Interrupteur suivant l'une des revendications précédentes, caractérisé en ce que la première pièce de connexion (18) constituant un palier (6) pour le levier de contact (5) s'étend dans un plan disposé perpendiculairement au plan de déplacement du levier de contact (5) et est guidée dans ce plan en sortant du boîtier.

6. Interrupteur suivant l'une des revendications 3 à 5, caractérisé en ce que la pièce de connexion (18, 22, 23) est fixée à la ou aux parois de boîtier par une jonction par complémentarité de formes ou par frottement.

7. Interrupteur suivant l'une des revendications précédentes, caractérisé en ce que les pièces de connexion menant aux contacts situés au-dessus ou au-dessous du levier de contact comportent des sections qui s'étendent dans le plan des bornes plates (19, 24, 25) et sont déportées et/ou inclinées par rapport à la direction longitudinale des bornes plates (24, 25).

8. Interrupteur suivant l'une des revendications précédentes, caractérisé en ce que, pour bloquer les pièces de connexion (18, 22, 23) dans les parois latérales, il est prévu des chambres qui s'ouvrent vers l'intérieur du boîtier et qui servent à loger l'extrémité et/ou des sections des pièces de connexion (18, 22, 23) et limitent un déplacement de celles-ci par complémentarité de formes.

9. Interrupteur suivant l'une des revendications précédentes, caractérisé en ce que des tétons d'immobilisation (27, 28, 29) se dressant sur les parois de boîtier pénètrent dans des trous associés ménagés dans les pièces de connexion (18, 22, 23) et immobilisent celles-ci, en comportant éventuellement des formes supplémentaires en contre-dépouille.

10. Interrupteur suivant la revendication 2, caractérisé en ce qu'éventuellement en sus des premier et second évidements, la seconde partie de boîtier (3) comporte un troisième évidement, le bord entourant le troisième évidement étant pourvu de moyens d'enclenchement et fixant par des parties de sa surface intérieure la position des pièces de connexion.

11. Interrupteur suivant l'une des revendications précédentes, caractérisé en ce que le boîtier (1) forme une glissière pour guider la pièce de connexion (14).

12. Interrupteur suivant l'une des revendications précédentes, caractérisé en ce que la seconde partie de boîtier (3) immobilise, de préférence au moyen de doigts de fixation pénétrant à l'intérieur du boîtier, des pièces de connexion (2) et/ou éléments de commutation situés du côté opposé à la seconde partie de boîtier (3).

13. Ensemble d'interrupteurs, caractérisé en ce que plusieurs des interrupteurs suivant l'une des revendications précédentes sont disposés sur un corps de support (35) en étant éventuellement adjacents l'un à l'autre par des surfaces latérales se correspondant de leurs boîtiers (1).

14. Ensemble d'interrupteurs suivant la revendication 13, caractérisé en ce que le corps de support (35) est pourvu d'alvéoles (36 à 39) dans lesquels les interrupteurs peuvent être fixés par enclenchement.

15. Ensemble d'interrupteurs suivant l'une des revendications 13 et 14, caractérisé en ce ce deux interrupteurs adjacents l'un à l'autre par les surfaces latérales de grande dimension de leur première partie de boîtier sont disposés sur le corps de support (35).

16. Ensemble d'interrupteurs suivant la revendication 15, caractérisé en ce que deux groupes d'interrupteurs sont disposés sur le corps de support (35) de façon à se faire face.

17. Ensemble d'interrupteurs suivant l'une des revendications 13 à 16, caractérisé à en ce que deux interrupteurs comportant des seconds évidements sont disposés sur le corps de support (35) à distance l'un de l'autre de façon que les seconds évidements se fassent face.

18. Interrupteur suivant l'une des revendications 1 à 12, caractérisé en ce que les bornes plates des pièces de connexion sont pourvues de moyens d'enclenchement sur lesquels peuvent s'enclencher des manchons de contact (50).

19. Interrupteur suivant la revendication 18, caractérisé en ce que des manchons de fixation, servant à l'enfoncement de jonctions par pénétration et serrage et réalisés de préférence en matière plastique, peuvent s'enclencher sur les pièces de connexion.

20. Interrupteur suivant l'une des revendications 1 à 12, caractérisé en ce qu'un ressort de rappel (15) est inséré dans la pièce de commutation (14), de manière à y adhérer, dans une chambre annulaire qui va en rétrécissant d'une manière conique.

21. Interrupteur suivant l'une des revendications 1 à 12, caractérisé en ce que le levier de contact (5) porte à son extrémité libre l'élément profilé en coin (8) et la pièce de commutation (14) porte l'élément de commutation (11, 12).

22. Interrupteur suivant la revendication 10, caractérisé en ce que, dans la zone de transition des deux évidements, il est prévu deux doigts (45, 46) se faisant face qui forment une butée pour la saillie d'actionnement (40) et/ou guident la pièce de commutation (14).

23. Interrupteur suivant la revendication 22, caractérisé en ce que deux becs latéraux de guidage (43, 44) qui se font face et s'étendent dans des plans orientés parallèlement au plan de déplacement du levier de contact (5) et qui enserrent latéralement l'élément profilé en coin (8), servent à loger, dans deux rainures de guidage (53) parallèles l'une à l'autre, les extrémités d'un rouleau de commutation (11) qui est soumis à une précontrainte, en direction de l'élément profilé en coin (8), par un ressort de précontrainte (12), de préférence réalisé sous forme d'un ressort hélicoïdal, qui prend appui sur la pièce de commutation (14).

24. Interrupteur suivant la revendication 23, caractérisé en ce qu'au moins l'un des becs de guidage (43, 44) constitue en même temps une butée de limitation pour le déplacement de la pièce de commutation (14) par rapport au boîtier (1).

25. Interrupteur suivant l'une des revendications 23 et 24, caractérisé en ce qu'un ressort de rappel (15), prenant appui sur le boîtier et de préférence réalisé sous forme d'un ressort hélicoïdal, maintient la pièce de commutation (14) dans sa position de repos dans laquelle les becs de guidage (43, 44) sont en appui sur le boîtier (1).

26. Interrupteur suivant la revendication 20, caractérisé en ce qu'une extrémité de la pièce de commutation (14), de préférence l'extrémité située à l'opposé du ressort de rappel, fait saillie, sous forme d'un embout d'actionnement (33), hors d'une première ouverture du boîtier (1).

27. Interrupteur suivant la revendication 26, caractérisé en ce que l'embout d'actionnement (33) de la pièce de commutation (14) est pourvu d'une surface d'accostage (34), inclinée par rapport au plan d'actionnement de la pièce de commutation, de façon que la pièce de commutation (14) puisse être actionnée aussi bien par un élément d'actionnement se déplaçant dans le plan de déplacement de la pièce d'actionnement (14) que par un élément d'actionnement se déplaçant transversalement à ce plan.

28. Interrupteur suivant l'une des revendications précédentes, caractérisé en ce que la pièce de commutation (14) comporte, sur le côté de celle-ci situé à l'opposé de l'élément de commutation (11, 12), une saillie d'actionnement (40) qui pénètre dans un second évidement du boîtier (1) et par laquelle la pièce de commutation peut être entraînée dans les deux sens de sa trajectoire de déplacement au moyen d'une pince de commutation venant en prise de l'extérieur.

29. Interrupteur suivant la revendication 28, caractérisé en ce que la saillie d'actionnement (40) est guidée par les parois latérales du second évidement et ne dépasse pas le contour de la surface extérieure du boîtier.

30. Interrupteur suivant la revendication 28 ou 29, caractérisé en ce que le premier et le second évidements du boîtier (1) sont situés sur des surfaces perpendiculaires l'une à l'autre du boîtier (1) et se prolongent l'un l'autre.
